# FASCICULE DE BREVET EUROPEEN

(11) **EP 0 860 899 B1**
(45) Date de publication et mention de la délivrance du brevet: **03.04.2002**
(21) Numéro de dépôt: 98410006.5
(22) Date de dépôt: 30.01.1998
(51) Int. Cl.: H01R 4/24, H01R 12/08, H01R 12/38

(54) **Connecteur à perforation d'isolant**
Isolations-Perforierverbinder
Insulation penetration connector

(30) Priorité: 10.02.1997 FR 9701699
(43) Date de publication de la demande: 26.08.1998
(73) Titulaire: Schneider Electric Industries SA, 92500 Rueil-Malmaison (FR)
(72) Inventeur: Milliere, Christophe, 38050 Grenoble cedex 09 (FR); Grumel, Christophe, 38050 Grenoble cedex 09 (FR)
(74) Mandataire: Ritzenthaler, Jacques

(56) Documents cités:
- EP-A- 0 419 031
- EP-A- 0 573 368
- EP-A- 0 665 608
- WO-A-95/03615
- DE-A- 4 412 783
- FR-A- 2 331 167
- US-A- 5 055 065

## Description

La présente invention concerne un dispositif de connexion électrique à perforation d'isolant, destiné à relier électriquement au moins un conducteur et un appareil tel une prise de courant ou un actionneur.

Les dispositifs du genre précédemment mentionné comprennent généralement au moins un moyen de perforation monté dans un support, ledit moyen étant destiné d'une part à être relié électriquement à un appareil électrique et d'autre part, à être déplacé en direction de l'un des conducteurs de manière à perforer sa partie isolante et ainsi établir la connexion électrique. Un connecteur incorporant un tel dispositif de connexion est décrit dans la demande de brevet EP 0 665 608. Dans ce document, la connexion électrique avec un câble plat est réalisée par un connecteur comprenant un bloc supérieur et un bloc inférieur fixés l'un à l'autre et entre lesquels sont serrés les conducteurs. Des éléments de contact individuels sont vissés dans le bloc supérieur de manière à pénétrer l'isolant du câble plat et établir le contact avec l'âme des conducteurs.

Or, l'un des inconvénients de ce type de connecteur, tient en ce que la connexion nécessite autant d'opérations de vissage qu'il y a de connexions à effectuer, d'où il résulte un temps de connexion relativement long. D'autre part, le branchement des appareils ne peut pas être effectué directement sur le connecteur.
Les demandes de brevet WO 95/03615 et FR 2331167 décrivent également des dispositifs mettant en oeuvre des éléments de contact vissés.
On connaît également le document US 5 055 065 décrivant un dispositif de connexion à pointe utilisé non pas pour relier un conducteur et un appareil électrique mais pour relier électriquement deux conducteurs électriques par perforation d'isolant.
Le document EP 0 573 368 décrit un dispositif de distribution électrique à connexion rapide permettant de relier électriquement les conducteurs d'un câble plat à une prise de courant. Or la structure de ce dispositif est particulièrement encombrante et compliquée.

La présente invention résout ces inconvénients et propose un dispositif de connexion de conception simple permettant en supprimant les opérations de vissage, d'obtenir une connexion plus rapide, le branchement des appareils pouvant être effectué directement sur le connecteur. D'autre part, le dispositif de l'invention permet d'obtenir en combinaison une faible chute de tension et une faible force de pénétration.

L'invention a pour objet un connecteur selon la revendication 1.
Grâce à ces caractéristiques, il est possible de réaliser plusieurs connexions en même temps, d'où un gain important en matière de rapidité de connexion et d'autre part, de brancher directement les appareils sur la partie supérieure du connecteur.

L'invention a encore pour objet un connecteur selon l'une quelconque des revendications 2 à 20.

Mais d'autres avantages et caractéristiques de l'invention apparaîtront mieux dans la description détaillée qui suit et se réfère aux dessins annexés donnés uniquement à titre d'exemples et dans lesquels :
- La figure 1 est une vue en perspective illustrant un connecteur selon l'invention, mis en service sur un câble plat,
- La figure 2 est une vue similaire à la précédente, mais comportant un arraché destiné à illustrer les blocs de connexion, conformément à une réalisation particulière de l'invention,
- La figure 3 est une vue similaire aux précédentes, le couvercle du connecteur ayant été retiré,
- Les figures 3a et 3b illustrent schématiquement le dispositif de connexion à pointe selon l'invention, utilisé pour la connexion d'un câble plat respectivement avant et après connexion,
- Les figures 4, 5, 6 illustrent en perspective trois blocs de connexion, et,
- La figure 7 illustre dans des vues également en perspective, à droite, le connecteur utilisé pour un ensemble de câbles individuels et à gauche, ce même connecteur utilisé pour un câble plat.

Sur les figures 1 à 3, on voit un connecteur C conforme à l'invention et comprenant principalement une partie inférieure 1, ou berceau, et une partie supérieure 2, ou couvercle, entre lesquelles sont serrés un ensemble de conducteurs 3 formant un câble plat 4. Le berceau 1 forme un logement sensiblement en forme de U destiné à recevoir le câble plat précité 4 et comporte sur ses faces latérales la, des éléments en saillie 5, 6, de section transversale triangulaire. Chaque face latérale la du berceau 1 comporte ainsi deux éléments en saillie 5,6. Le couvercle 2 est constitué par une plaque 7 dont les deux bords longitudinaux 7a, 7b, comportent chacun deux pattes 8, 9 pliées à 90° par rapport à la plaque 7 (telles que plus particulièrement visibles sur la figure 7), et dans lesquelles sont prévues des ouvertures 10 destinées à coopérer avec les éléments d'encliquetage précités 5,6 pour assurer la fixation du couvercle 2 sur le berceau 1. Ce couvercle 2 comporte également des moyens M destinés à assurer la connexion électrique entre les conducteurs 3 du câble 4 et un appareil électrique (non représenté), tel un relais, un télérupteur, une prise de courant etc.

En se reportant plus particulièrement aux figures 4 à 6, on voit que ces moyens de connexion M comprennent des blocs de connexion 11, 12, 13, trois dans cette forme de réalisation, destinés à coopérer avec des ouvertures 14, 15, 16 de forme rectangulaire ménagées dans le couvercle 2 et destinées à permettre le passage de fiches ou analogues (non représentées) appartenant audit appareil.

Chaque bloc de connexion 11, 12, 13 est constitué par une pièce de forme allongée 17 de section transversale en forme de U, comprenant une base 18 et deux ailes 19, 20, s'étendant sensiblement perpendiculairement à ladite base 18. A l'une des extrémités 18a des blocs 11, 12, 13, la base 18 se prolonge pour former deux pattes 21, 22, dites premières pattes, recourbées sensiblement en forme de U vers l'intérieur des blocs 11, 12 ,13. A cette même extrémité, les deux ailes précitées 19, 20 se prolongent également au delà des premières pattes 21, 22 pour former deux autres pattes 23, 24 dites secondes, recourbées en forme de U vers l'intérieur des blocs 11, 12, 13 et dont les deux extrémités 23a, 24a se situent en regard et au voisinage des portions arrondies 21a, 22a, respectivement des deux premières pattes 21, 22. L'élasticité des pattes est telle que la contrainte élastique exercée sur les premières pattes 21, 22 est la même que celle exercée sur les secondes pattes 23, 24.

La base 18 de chaque bloc 11, 12, 13 comporte également d'une part, un orifice de fixation 25 du bloc sur le couvercle 2 et d'autre part, un dispositif de connexion à pointe 26.

La fixation du bloc 11, 12, 13 sur le couvercle 2 est réalisée de préférence par sertissage. Le dispositif de connexion à pointe 26 comporte une pointe 27 formée d'une portion cylindrique 28 terminée par une partie conique aiguë 29. Le diamètre D de la portion cylindrique 28 et le diamètre d des conducteurs sont tels que 0,78d<D<1,56d et, de préférence, 0,91d<D<1,38d pour une section de conducteurs comprise entre 0,75 et 6mm². Par exemple pour un fil souple de 2,5mm², on pourra choisir D entre 1,8 et 2,5mm.

Une augmentation du diamètre D conduit en même temps à une augmentation de la force de pénétration (enregistrée pendant l'insertion de la pointe dans la nappe) et à une diminution de la chute de tension (résistance de contact au niveau du contact pointe/fil). En fonction des applications, du type de connecteur, on pourra ainsi soit privilégier la chute de tension au détriment de la force de pénétration, soit l'inverse. Avantageusement, on choisira le diamètre de la partie cylindrique D sensiblement égal à 2,1 mm pour un fil souple de section 2,5mm². Cette valeur permet en effet de diminuer à la fois la force d'insertion et la chute de tension.

Ainsi, pour une valeur de diamètre de 2,1mm, et pour un fil souple de section 2,5mm², on obtient une diminution de la force d'insertion (Newton) de 3,9 et une diminution de la chute de tension de 0,27 (mV) au niveau du contact pointe-conducteur.

Avantageusement, la pointe 27 et/ou les brins des conducteurs 3 seront étamés. Dans le cas d'un conducteur avec des brins en cuivre non étamés, une argenture ou un étamage des pointes 27 permet de garantir une chute de tension plus constante dans le temps. Lorsque les conducteurs sont constitués par des brins étamés, l'utilisation d'une pointe revêtue permet d'obtenir une diminution de la chute de tension pouvant atteindre 25 %, les meilleurs résultats étant obtenus avec une pointe étamée plutôt qu'argentée. Avantageusement, l'angle au sommet (α) (fig. 3a) de la partie pointue 29 est compris entre 40 et 60°, avantageusement 40°. Dans le cas d'une application à un câble plat double isolation 4, la longueur de la pointe 27 est avantageusement telle qu'en position connectée, l'extrémité 29a de sa partie conique 29 affleure ou dépasse la partie inférieure du conducteur 3 (fig. 3b). Avantageusement, le pas de torsage est compris entre 19 et 44 mm, avantageusement environ égal à 19 mm et la nappe isolante dans le cas d'un câble plat 4 est réalisée en PVC.

En se référant aux figures 3 à 6, on voit que deux types de blocs de connexion différents 11, 13 et 12 sont utilisés. Le premier type de blocs comprend les blocs 11,12 dans lesquels l'orifice de fixation 25 se situe sensiblement au centre de la base 18 et la pointe 27 à l'extrémité libre 18a de la base 18, c'est à dire à l'extrémité opposée à celle comportant les premières et secondes pattes 22 à 24.
Le second type de blocs correspond aux blocs 13 pour lesquels la pointe 27 se trouve sensiblement au centre de la base 18 et l'orifice de fixation 25 à son extrémité libre 18a. Ainsi, en utilisant deux blocs 11, 12 du premier type en position inversée l'un par rapport à l'autre, et un bloc 13 du second type, il est possible de connecter trois conducteurs juxtaposés. Il est également possible de réaliser des blocs pour 5 positions afin de réaliser une connexion en triphasé.

La mise en service du connecteur C va maintenant être décrite en référence à la figure 7. Dans un premier temps, les conducteurs individuels 30 (vue de droite) ou sous forme de nappe 4 (vue de gauche) seront placés à l'intérieur du berceau 1. Puis, la partie supérieure 2 du connecteur C, ou couvercle, sur lequel auront été fixés les blocs de connexion 11, 12, 13 sera montée sur l'ensemble formé par le berceau 1 et les câbles 3,30. Ce couvercle 2 sera alors fixé sur le berceau 1 par encliquetage, lors de l'introduction des éléments en saillie 5,6 dans les ouvertures 10 prévues à cet effet dans le couvercle 2. Pendant cette opération, les pointes 27 des blocs de connexion 11 à 13 traverseront l'isolant 31 des conducteurs 3,30 jusqu'à atteindre l'âme des conducteurs. La connexion des appareils sur les conducteurs pourra alors être établie en introduisant les éléments de contact sous forme de fiche à travers les orifices de forme rectangulaire 14 à 16 prévus dans la plaque 7 du couvercle 2, puis entre les premières et secondes pattes élastiques 21, 22 et 23, 24 du bloc de connexion correspondant, lesquelles pattes 21 à 24 forment des moyens de retenue des fiches sur les blocs 11, 12, 13.

On notera que l'élasticité des pattes 21 à 24 sera telle que, lors de la retenue des fiches, les limites élastiques inhérentes à ces pattes ne seront pas dépassées de manière à permettre une réutilisation des connecteurs et donc des connexions successives.

On notera également que les connecteurs pourront être assemblés longitudinalement entre eux grâce aux moyens d'assemblage 32 prévus aux extrémités avant et arrière des berceaux 1 des connecteurs C, ce qui garantit un entraxe constant entre les connecteurs, donc entre les appareils.

On a donc réalisé grâce à l'invention, un dispositif de connexion permettant en supprimant les opérations de vissage nécessaires dans les systèmes classiques, d'augmenter la rapidité de connexion. En outre, le diamètre de la partie cylindrique pourra être choisi, en fonction des différentes applications, en fonction des contraintes imposées relatives, soit à la chute de tension, soit à la force de pénétration de la pointe.

Le connecteur de l'invention permet d'une part en une seule opération, de réaliser plusieurs connexions en même temps, d'où un gain important en matière de rapidité de connexion, et d'autre part, de brancher directement les appareils sur sa partie supérieure.

Ce connecteur de par sa structure, est particulièrement compact, et permet de réaliser une dérivation de puissance dans un minimum de place.

Bien entendu, l'invention n'est pas limitée aux modes de réalisation décrits et illustrés qui n'ont été donnés qu'à titre d'exemple.

## Revendications

1. Connecteur du genre comprenant une partie inférieure ou berceau (1) destinée à recevoir au moins un conducteur (3) et une partie supérieure ou couvercle (2) destinée à être fixée sur la partie inférieure (1) et comportant au moins un moyen de connexion électrique dudit (desdits) conducteur(s) (M) à un appareil électrique tel une prise de courant, lesdits moyens de connexion (M) comprenant chacun, un moyen de perforation apte à être déplacé en direction de l'un des conducteurs (3) et à perforer son isolant (31) de manière à établir la connexion précitée, chaque moyen de connexion (M) comportant un bloc de connexion (11, 12, 13), ledit bloc comportant un dispositif de connexion (26) à pointe, **caractérisé en ce que** chaque bloc de connexion (11, 12, 13) comporte une pièce allongée (17) de section transversale sensiblement en forme de U, comprenant une base (18) et deux ailes (19, 20), ladite base (18) comportant d'une part des moyens de fixation (25) du bloc (11, 12, 13) sur la face inférieure du couvercle (2) et d'autre part, une pointe (27) fixée sur sa face interne et s'étendant sensiblement parallèlement audites ailes (19, 20), ledit bloc comportant en outre des moyens de retenue (21 à 24) coopérant avec une ouverture (14 à 16) prévue dans le couvercle (2) pour réaliser la connexion entre le bloc (11,12,13) et une fiche ou analogue appartenant à l'appareil lors de la fixation du couvercle (2) sur le berceau (1) engendrant la perforation par les pointes (27) de l'isolant (31) des conducteurs (3).

2. Connecteur selon la revendication 1, **caractérisé en ce que** ledit bloc (11, 12, 13) comporte d'une part, à l'une de ses extrémités, deux premières pattes (21, 22) situées dans le prolongement de la base (18) et d'autre part, deux secondes pattes (23, 24) situées respectivement dans le prolongement des deux ailes (19, 20), lesdites premières (21, 22) et secondes (23, 24) pattes étant pliées sensiblement en forme de U vers l'intérieur du bloc (11, 12, 13).

3. Connecteur selon la revendication 2, **caractérisé en ce que** les extrémités (23a, 24a) des secondes pattes (23, 24), se situent respectivement en regard des parties intermédiaires arrondies (21a, 22a) des premières pattes (21, 22).

4. Connecteur selon la revendication 2 ou 3, **caractérisé en ce que** la contrainte élastique associée aux premières pattes (21, 22) est sensiblement égale à la contrainte élastique associée aux secondes pattes (23, 24).

5. Connecteur selon l'une quelconque des revendications 1 à 4, **caractérisé en ce que** la fixation de(s) la pointe(s) (27) sur le(s) bloc(s) (11, 12, 13) et/ou la fixation du (des) bloc(s) (11, 12, 13) sur le couvercle (2) est réalisée par sertissage.

6. Connecteur selon l'une quelconque des revendications 1 à 5, **caractérisé en ce que** les blocs de connexion (11, 12, 13) sont de deux types, à savoir un premier type de blocs comportant une pointe (27) à leur extrémité libre (18a) et un moyen de fixation (25) situé entre les moyens de retenue (22 à 24) et ladite pointe (27), et un second type de blocs comportant un moyen de fixation (25) à leur extrémité libre (18a) et une pointe (27) entre ce moyen (25) et l'extrémité libre (18a).

7. Connecteur selon l'une quelconque des revendications 1 à 6, **caractérisé en ce qu'**il comporte des moyens d'encliquetage (5, 6, 10) prévus en partie sur le couvercle (2) et en partie sur le berceau (1).

8. Connecteur selon l'une quelconque des revendications 1 à 7, **caractérisé en ce qu'**il comporte des moyens d'assemblage (32) de deux berceaux (1) entre eux.

9. Connecteur selon l'une quelconque des revendications précédentes, **caractérisé en ce que** le moyen de perforation précité comprend une pointe (27) comportant une partie cylindrique (28) et une partie conique terminée en pointe (29), le diamètre D de la partie cylindrique (28) étant relié au diamètre d des conducteurs selon la relation 0,78d < D < 1,56d, pour un conducteur souple de section comprise entre 0,75mm² et 6mm².

10. Connecteur selon la revendication 9, **caractérisé en ce que** les diamètres D,d respectifs de la portion cylindrique et des conducteurs sont tels que : 0,91d < D < 1,38d.

11. Connecteur selon la revendication 9 ou 10, **caractérisé en ce que** pour un fil souple de section sensiblement égale à 1,5 ou 2,5mm², le diamètre D de la partie cylindrique sera compris entre 1,8 et 2,5mm.

12. Connecteur selon la revendication 11, **caractérisé en ce que** le diamètre D de la partie cylindrique (28) est sensiblement égal à 2,1mm.

13. Connecteur selon la revendication 9 ou 10, **caractérisé en ce que** le diamètre D de la partie cylindrique (28) est sensiblement égal à 4mm pour des conducteurs souples de section 4 ou 6mm².

14. Connecteur selon l'une quelconque des revendications précédentes, **caractérisé en ce que** le(les) conducteur(s) précité(s) (3) et/ou la partie conique (29) de la pointe (27) est (sont) recouvert(s) d'un revêtement protecteur contre l'oxydation et garantissant une bonne résistance de contact, tel un revêtement contenant de l'étain.

15. Connecteur selon l'une quelconque des revendications précédentes, **caractérisé en ce que** l'angle au sommet (α) de la partie conique pointue (29) est compris entre 40 et 60°.

16. Connecteur selon la revendication 15, **caractérisé en ce que** l'angle au sommet (α) de la partie pointue (29) est voisin de 40°.

17. Connecteur selon l'une quelconque des revendications précédentes, **caractérisé en ce que** la longueur de la pointe (27) est telle qu'en position connectée, l'extrémité de sa partie conique (29) affleure ou dépasse la partie inférieure du conducteur (3).

18. Connecteur selon l'une quelconque des revendications précédentes, **caractérisé en ce que** le pas de torsade des conducteurs (3) est d'environ 19 mm.

19. Connecteur selon l'une quelconque des revendications précédentes, **caractérisé en ce que** les conducteurs (3) appartiennent à un câble plat double isolation (4).

20. Connecteur selon la revendication 19, **caractérisé en ce que** la nappe isolante (31) du câble (4) est réalisée en PVC

## Patentansprüche

1. Anschlußverbinder, der gattungsgemäß ein Unterteil bzw. einen Sockel (1) zur Aufnahme mindestens eines Leiters (3) sowie ein Oberteil bzw. einen Deckel (2) umfaßt, der dazu dient, auf dem Unterteil (1) befestigt zu werden, und mindestens ein Verbindungsmittel (M) zur elektrischen Verbindung des/der genannten Leiters/Leiter mit einem elektrischen Gerät wie z.B. einer Steckdose umfaßt, wobei jedes der genannten Verbindungsmittel (M) ein Durchstechmittel umfaßt, das in Richtung eines der Leiter (3) verschiebbar ist und dessen Isolierung (31) zur Herstellung der genannten elektrischen Verbindung durchstechen kann, und jedes Verbindungsmittel (M) einen Verbindungsblock (11, 12, 13) umfaßt, welcher Block eine Verbindungsvorrichtung (26) mit Kontaktspitze aufweist, **dadurch gekennzeichnet, daß** jeder Verbindungsblock (11, 12, 13) ein länglich geformtes Teil (17) mit annähernd U-förmigem Querschnitt aufweist, das einen Flachteil (18) und zwei Schultern (19, 20) umfaßt, wobei der genannte Flachteil (18) einerseits Befestigungsmittel (25) zur Befestigung des Blocks (11, 12, 13) an der Unterseite des Deckels (2) und andererseits eine Kontaktspitze (27) aufweist, die an der Innenseite des Flachteils befestigt ist und annähernd parallel zu den genannten Schultern (19, 20) verläuft, und der genannte Block darüber hinaus Haltemittel (21 bis 24) umfaßt, die mit einer im Deckel (2) ausgebildeten Öffnung (14 bis 16) zusammenwirken, um die elektrische Verbindung zwischen dem Block (11, 12, 13) und einem Stecker o.ä. des Gerätes zu bewirken, wenn der Deckel (2) auf dem Sockel (1) befestigt wird und die Kontaktspitzen (27) dabei die Isolierung (31) der Leiter (3) durchstechen.

2. Anschlußverbinder nach Anspruch 1, **dadurch gekennzeichnet, daß** der genannte Block (11, 12, 13) an einem seiner Enden einerseits zwei, in der Verlängerung des Flachteils (18) ausgebildete erste Bügel (21, 22) und andererseits zwei, in der Verlängerung der beiden Schultern (19, 20) ausgebildete zweite Bügel (23, 24) aufweist, wobei die ersten (21, 22) und zweiten Bügel (23, 24) annähernd U-förmig zur Innenseite des Blocks (11, 12, 13) hin umbogen sind.

3. Anschlußverbinder nach Anspruch 2, **dadurch gekennzeichnet, daß** die Enden (23a, 24a) der zweiten Bügel (23, 24) jeweils den gebogenen Mittelabschnitten (21a, 22a) der ersten Bügel (21, 22) gegenüberliegen.

4. Anschlußverbinder nach Anspruch 2 oder 3, **dadurch gekennzeichnet, daß** die auf die ersten Bügel (21, 22) wirkende elastische Beanspruchung annähernd genauso groß ist wie die auf die zweiten Bügel (23, 24) wirkende elastische Beanspruchung.

5. Anschlußverbinder nach irgendeinem der Ansprüche 1 bis 4, **dadurch gekennzeichnet, daß** die Befestigung der Kontaktspitze/n (27) am Block/an den Blöcken (11, 12, 13) und/oder die Befestigung des Blocks/der Blöcke (11, 12, 13) am Deckel (2) durch Crimpen erfolgt.

6. Anschlußverbinder nach irgendeinem der Ansprüche 1 bis 5, **dadurch gekennzeichnet, daß** zwei Typen von Verbindungsblöcken (11, 12, 13) verwendet werden, und zwar Blöcke eines ersten Typs mit einer an ihrem freien Ende (18a) angeordneten Kontaktspitze (27) und einem zwischen den Haltemitteln (22 bis 24) und der genannten Kontaktspitze (27) angeordneten Befestigungsmitteln (25), sowie Blöcke eines zweiten Typs mit einem an ihrem freien Ende (18a) angeordneten Befestigungsmittel (25) und einer zwischen diesem Befestigungsmittel (25) und dem freien Ende (18a) angeordneten Kontaktspitze (27).

7. Anschlußverbinder nach irgendeinem der Ansprüche 1 bis 6, **dadurch gekennzeichnet, daß** er Schnappmittel (5, 6, 10) umfaßt, die zum Teil am Deckel (2) und zum Teil am Sockel (1) ausgebildet sind.

8. Anschlußverbinder nach irgendeinem der Ansprüche 1 bis 7, **dadurch gekennzeichnet, daß** er Fügemittel (32) zur Verbindung von zwei Sockeln (2) miteinander umfaßt.

9. Anschlußverbinder nach irgendeinem der vorhergehenden Ansprüche, **dadurch gekennzeichnet, daß** das genannte Durchstechmittel eine Kontaktspitze (27) umfaßt, die aus einem zylindrischen Abschnitt (28) und einem Kegelabschnitt (29) mit spitzem Ende besteht, wobei für einen flexiblen Leiter mit einem Querschnitt von 0,75 bis 6 mm² das Verhältnis zwischen dem Durchmesser D des zylindrischen Abschnitts (28) und dem Durchmesser d der Leiter 0,78 d < D < 1,56 d beträgt.

10. Anschlußverbinder nach Anspruch 9, **dadurch gekennzeichnet, daß** das Verhältnis zwischen dem Durchmesser D des zylindrischen Abschnitts und dem Durchmesser d der Leiter 0,91 d < D < 1,38 d beträgt.

11. Anschlußverbinder nach Anspruch 9 oder 10, **dadurch gekennzeichnet, daß** bei einem flexiblen Leiterdraht mit einem Querschnitt von etwa 1,5 oder 2,5 mm² der Durchmesser D des zylindrischen Abschnitts zwischen 1,8 und 2,5 mm beträgt.

12. Anschlußverbinder nach Anspruch 11, **dadurch gekennzeichnet, daß** der Durchmesser D des zylindrischen Abschnitts (28) etwa 2,1 mm beträgt.

13. Anschlußverbinder nach Anspruch 9 oder 10, **dadurch gekennzeichnet, daß** bei flexiblen Leitern mit einem Querschnitt von 4 bzw. 6 mm² der Durchmesser des zylindrischen Abschnitts (28) etwa 4 mm beträgt.

14. Anschlußverbinder nach irgendeinem der vorhergehenden Ansprüche, **dadurch gekennzeichnet, daß** der/die genannte/n Leiter (3) und/oder der Kegelabschnitt (29) der Kontaktspitze (27) mit einer Oxydations-Schutzschicht, beispielsweise einer Zinnschicht überzogen ist (sind), die einen guten Kontaktwiderstand gewährleistet.

15. Anschlußverbinder nach irgendeinem der vorhergehenden Ansprüche, **dadurch gekennzeichnet, daß** der Spitzenwinkel (α) des Kegelabschnitts (29) zwischen 40 und 60° beträgt.

16. Anschlußverbinder nach Anspruch 15, **dadurch gekennzeichnet, daß** der Spitzenwinkel (α) des Kegelabschnitts (29) etwa 40° beträgt.

17. Anschlußverbinder nach irgendeinem der vorhergehenden Ansprüche, **dadurch gekennzeichnet, daß** die Länge der Kontaktspitze (27) so bemessen ist, daß das Ende des Kegelabschnitts (29) in der Verbindungsstellung bis an die Unterseite des Leiters (3) gelangt oder darüber hinaus ragt.

18. Anschlußverbinder nach irgendeinem der vorhergehenden Ansprüche, **dadurch gekennzeichnet, daß** die Verdrillungslänge der Leiter (3) etwa 19 mm beträgt.

19. Anschlußverbinder nach irgendeinem der vorhergehenden Ansprüche, **dadurch gekennzeichnet, daß** die Leiter (3) zu einem Flachkabel mit Zweifachisolierung (4) gehören.

20. Anschlußverbinder nach Anspruch 20, **dadurch gekennzeichnet, daß** der Isoliermantel (31) des Kabels (4) aus PVC besteht.

## Claims

1. A connector of the kind comprising a bottom part or cradle (1) designed to receive at least one conductor (3) and an upper part or cover (2) designed to be fixed onto the bottom part (1) and comprising at least one connecting means (M) for electrical connection of said conductor(s) to an electrical apparatus such as a current socket, said connecting means (M) each comprising, a perforating means able to be moved in the direction of one of the conductors (3) and to perforate the insulation (31) thereof so as to establish the above-mentioned connection, each connecting means (M) comprising a connecting block (11, 12, 13), said block comprising a connecting device (26) with a spike, **characterized in that** each connecting block (11, 12, 13) comprises an elongate part (17) of appreciably U-shaped transverse cross-section comprising a base (18) and two wings (19, 20), said base (18) comprising on the one hand fixing means (25) for fixing the block (11, 12, 13) to the bottom face of the cover (2) and on the other hand a spike (27) fixed to the internal face thereof and extending in a direction appreciably parallel to said wings (19, 20), said block comprising in addition securing means (21 to 24) operating in conjunction with an opening (14 to 16) provided in the cover (2) to achieve connection between the block (11, 12, 13) and a connecting plug or similar belonging to the apparatus when the cover (2) is fixed to the cradle (1) resulting in perforation of the insulation (31) of the conductors (3) by the spike (27).

2. The connector according to claim 1, **characterized in that** said block (11, 12, 13) comprises on the one hand, at one of the ends thereof, two first lugs (21, 22) located in the extension of the base (18), and on the other hand two second lugs (23, 24) respectively located in the extension of the two wings (19, 20), said first lugs (21, 22) and second lugs (23, 24) being folded appreciably in a U shape towards the inside of the block (11, 12, 13).

3. The connector according to claim 2, **characterized in that** the ends (23a, 24a) of the second lugs (23, 24) are respectively located facing the rounded intermediate parts (21a, 22a) of the first lugs (21, 22).

4. The connector according to claim 2 or 3, **characterized in that** the elastic stress associated to the first lugs (21, 22) is appreciably equal to the elastic stress associated to the second lugs (23, 24).

5. The connector according to any one of the claims 1 to 4, **characterized in that** fixing of the spike(s) (27) on the block(s) (11, 12, 13) and/or fixing of the block(s) (11, 12, 13) on the cover (2) is performed by crimping.

6. The connector according to any one of the claims 1 to 5, **characterized in that** the connecting blocks (11, 12, 13) are of two types, i.e. a first type of block comprising a spike (27) at the free end (18a) thereof and a fixing means (25) situated between the securing means (22 to 24) and said spike (27), and a second type of block comprising a fixing means (25) at the free end (18a) thereof and a spike (27) between this means (25) and the free end (18a).

7. The connector according to one of the claims 1 to 6, **characterized in that** it comprises clipping means (5, 6, 10) provided partly on the cover (2) and partly on the cradle (1).

8. The connector according to any one of the claims 1 to 7, **characterized in that** it comprises assembly means (32) for assembling two cradles (1) to one another.

9. The connector according to any one of the foregoing claims, **characterized in that** the above-mentioned perforation means comprise a spike (27) comprising a cylindrical part (28) and a conical part (29) terminated by a spike, the diameter D of the cylindrical part (28) being linked to the diameter d of the conductors according to the relation 0.78d<D<1.56d, for a flexible conductor with a cross-section comprised between 0.75 sq.mm and 6 sq.mm.

10. The connector according to claim 9, **characterized in that** the respective diameters D, d of the cylindrical portion and of the conductors are such that 0.91d<D<1.38d.

11. The connector according to claim 9 or 10, **characterized in that**, for a flexible wire of cross-section appreciably equal to 1.5 or 2.5 sq.mm, the diameter D of the cylindrical part will be comprised between 1.8 and 2.5 mm.

12. The connector according to claim 11, **characterized in that** the diameter D of the cylindrical part (28) is appreciably equal to 2.1 mm.

13. The connector according to claim 9 or 10, **characterized in that** the diameter D of the cylindrical part (28) is appreciably equal to 4 mm for flexible conductors of 4 or 6 sq.mm cross-section.

14. The connector according to any one of the foregoing claims, **characterized in that** the above-mentioned conductor(s) (3) and/or the conical part (29) of the spike (27) is(are) covered by a coating protecting against oxidation and guaranteeing a good contact resistance, such as a coating containing tin.

15. The connector according to any one of the foregoing claims, **characterized in that** the angle (α) at the peak of the pointed conical part (29) is comprised between 40 and 60°.

16. The connector according to claim 15, **characterized in that** the angle (α) at the peak of the pointed conical part (29) is close to 40°.

17. The connector according to any one of the foregoing claims, **characterized in that** the length of the spike (27) is such that, in the connected position, the end of the conical part (29) thereof is flush with or salient beyond the bottom part of the conductor (3).

18. The connector according to any one of the foregoing claims, **characterized in that** the twisting pitch of the conductors (3) is about 19 mm.

19. The connector according to any one of the foregoing claims, **characterized in that** the conductors (3) belong to a flat cable with double insulation (4).

20. The connector according to claim 19, **characterized in that** the insulating braid (31) of the cable (4) is made of PVC.
